# EUROPÄISCHE PATENTSCHRIFT

(11) **EP 2 168 456 B1**
(45) Veröffentlichungstag und Bekanntmachung des Hinweises auf die Patenterteilung: **28.11.2012**
(21) Anmeldenummer: 09171187.9
(22) Anmeldetag: 24.09.2009
(51) Int. Cl.: A47B 88/04

(54) **Möbelauszugsführung**
Furniture pull-out guide
Guidage d'extraction de meuble

(30) Priorität: 30.09.2008 DE 202008013002 U
(43) Veröffentlichungstag der Anmeldung: 31.03.2010
(73) Patentinhaber: Paul Hettich GmbH & Co. KG, 32278 Kirchlengern (DE)
(72) Erfinder: Sobolewski, Uwe, 32257, Bünde (DE); Hoffmann, Andreas, 32257, Bünde (DE); Jaekel, Steffen, 32120, Hiddenhausen (DE); Schael, Oliver, 32278, Kirchlengern (DE)
(74) Vertreter: Dantz, Jan Henning

(56) Entgegenhaltungen:
- EP-A1- 0 577 885
- DE-U1- 7 620 074
- DE-U1- 7 620 911
- US-A- 2 857 233

## Beschreibung

Die vorliegende Erfindung betrifft eine Möbelauszugsführung für ein Möbelauszugsteil wie z.B. einen Schubkasten, umfassend eine ortsfest an einer Seitenwand eines Möbelkorpus festlegbaren Führungsschiene und ein längs der Führungsschiene verschiebbare mit einem Möbelauszugsteil wie z.B. einem Schubkasten koppelbares Laufteil, wobei die Länge des Laufteiles, welches ausschließlich im hinteren Endbereich des Möbelauszugsteiles mit diesem koppelbar ist, einen Bruchteil der Länge der Führungsschiene beträgt und dass im vorderen Endbereich der Führungsschiene eine Abstützeinrichtung zur bodenseitigen Abstützung eines Möbelauszugsteiles angeordnet ist.

Eine Möbelauszugsführung der gattungsgemäßen Art ist beispielsweise aus der EP 0 577 885 A1 bekannt.

Vergleichbare Konstruktionen zeigen die Druckschriften DE 7 62 0 074 U1 und DE 762 0 911 U1. Durch die verkürzte Ausführung des Laufteiles werden Kostenvorteile durch den geringeren Materialeinsatz für das Laufteil erzielt.

Der vorliegenden Erfindung liegt die Aufgabe zugrunde, eine Möbelauszugsführung der gattungsgemäßen Art zu schaffen, die ohne Beeinträchtigung ihrer Funktionalität besonders preiswert herstellbar ist.

Diese Aufgabe wird erfindungsgemäß dadurch gelöst, dass das Laufteil in einem Abstand zu einem Fanghaken mit zwei Zapfen versehen ist, welche sich lotrecht zur Verschieberichtung nach oben erstrecken und von denen einer in eine Bohrung einer Seitenwand oder dergleichen eines Möbelauszugsteiles einführbar ist und das zur Festlegung der Führungsschiene an einer Seitenwand eines Möbelkorpus Montagewinkel mit sich lotrecht zur Befestigungsebene erstreckenden Auslegern vorgesehen sind, wobei die Ausleger in etwa C-förmige Nuten von mit der Führungsschiene gekoppelten Endkappen oder Profilstücken eingreifen.

Durch diese Maßnahmen wird der große Vorteil erzielt, dass eine entsprechend gestaltete Möbelauszugsführung sowohl links- wie auch rechtseitig eines Möbelauszugsteiles verwendbar ist, sodass die Notwendigkeit entfällt, separate Möbelauszugsführungen für die linke bzw. rechte Seite eines Möbelkorpus zu fertigen und bereit halten zu müssen.

Dies führt zu einer beträchtlichen Kosteneinsparung bei der Fertigung derartiger Möbelauszugsführungen und selbstverständlich auch der entsprechenden Lagerhaltung und Bereitstellung solcher Möbelauszugsführungen.

Um das Verständnis der Ansprüche und der Beschreibung zu erleichtern, sollen im Folgenden in den Ansprüchen sowie in der Beschreibung verwendete Begriffe kurz erläutert werden.

Es werden Lagebezeichnungen wie z.B. "hinteren" und "vorderen" verwendet, die aussagen sollen, dass in Bezug auf die Einbaulage einer entsprechenden Möbelauszugsführung in einem Möbelkorpus die mit dem Begriff "hinteren" bezeichneten Bereiche der Rückwand zugewandt liegen, während die mit dem Begriff "vorderen" bezeichneten Bereiche der Vorderseite eines Möbelkorpus zugewandt liegen.

Die verwendeten Begriffe "oben" und "Oberseite" sind so zu verstehen, dass hiermit Bezug genommen wird auf einen Oberboden eines Möbelkorpus, d.h., dass diese Bereiche im Einbauzustand einer entsprechenden Möbelauszugsführung dem Oberboden eines Möbelkorpus zugewandt liegen.

Bevorzugt ist das Laufteil kürzer als die Hälfte der Länge der Führungsschiene ausgeführt.

Eine besonders hohe Materialeinsparung hinsichtlich des Laufteiles ergibt sich dann, wenn die Länge des Laufteiles etwa ein Viertel der Länge der Führungsschiene oder weniger als ein Viertel der Länge der Führungsschiene beträgt.

Eine bevorzugte Ausführungsform der Erfindung sieht vor, dass die Führungsschiene einen unrunden, vorzugsweise rechteckigen Querschnitt aufweist und dass das Laufteil diesem Querschnitt angepasst und als ein die Führungsschiene umgreifender Schlitten ausgebildet ist.

Der Schlitten ist also praktisch verdrehsicher auf der Führungsschiene angeordnet durch die Wahl eines entsprechenden Querschnittes, so dass insoweit keine besonderen Maßnahmen zur Verdrehsicherung des Schlittens relativ zur Führungsschiene erforderlich sind. Der Schlitten kann gleitend auf der Führungsschiene verschiebbar gelagert sein, ebenso bestehe die Möglichkeit, den Schlitten unter Zwischenschaltung von Rollen, Wälzkörpern oder dergleichen auf der Führungsschiene zu lagern, wodurch sich ein besonders reibungsarme Verschiebung des Schlittens relativ zur Führungsschiene ergibt.

Weitere Merkmale der Erfindung sind Gegenstand weiterer Unteransprüche.

In den beigefügten Zeichnungen sind Ausführungsbeispiele der Erfindung dargestellt, die im Folgenden näher beschrieben werden.

### Es zeigen:

- Figur 1: eine perspektivische Darstellung einer erfindungsgemäßen Möbelauszugsführung in einer Verschiebeposition, die sich bei einem vollkommen eingeschobenen Möbelauszugsteil ergibt
- Figur 2: eine Perspektivdarstellung der Möbelauszugsführung in einer mittleren Auszugsposition
- Figur 3: eine Perspektivdarstellung der Möbelauszugsführung in völlig ausgezogener Position
- Figur 4: eine perspektivische Sprengbilddarstellung der Möbelauszugsführung nach den Figuren 1 bis 3
- Figur 5: eine schematisch dargestellte Seitenansicht eines Möbels mit einer Möbelauszugsführung nach einem weiteren Ausführungsbeispiel der Erfindung
- Figur 6: eine Möbelauszugsführung gemäß Figur 5 in einer Perspektivdarstellung
- Figur 7: eine Perspektivdarstellung der Möbelauszugsführung nach den Figuren 5 und 6 in einer mittleren Auszugsposition
- Figur 8: eine Perspektivdarstellung der Möbelauszugsführung nach den Figuren 5 bis 7 in einer völlig ausgezogenen Position
- Figur 9: eine perspektivische Sprengbilddarstellung der Möbelauszugsführung nach den Figuren 5 bis 8
- Figuren 10 bis 12: Perspektivdarstellungen einer Möbelauszugsführung nach einem weiteren Ausführungsbeispiel der Erfindung in verschiedenen Auszugspositionen
- Figur 13: eine perspektivische Sprengbilddarstellung der Möbelauszugsführung nach den Figuren 10 bis 12
- Figur 14: eine Perspektivdarstellung einer Möbelauszugsfuhrung nach einem weiteren Ausführungsbeispiel der Erfindung
- Figur 15: eine perspektivische Rückansicht der Möbelauszugsführung gemäß Figur 14, wobei aus Gründen der Übersichtlichkeit bis auf das Laufteil alle übrigen Bauteile weggelassen sind
- Figur 16: die in Figur 15 mit 16 bezeichnete Einzelheit in vergrößerter Darstellung
- Figur 17: eine Stirnansicht in Richtung des Pfeiles 17 in Figur 16.

In den Figuren 1 bis 4 ist - wie auch bei den weiteren Ausführungsbeispielen - mit dem Bezugszeichen 1 insgesamt eine Möbelauszugsführung für ein Möbelauszugsteil wie z.B. einen Schubkasten bezeichnet.

Die Möbelauszugsführung 1 umfasst eine ortsfest an einer Seitenwand eines Möbelkorpus festlegbare Führungsschiene 2 und ein längs der Führungsschiene 2 verschiebbares und mit einem Möbelauszugsteil wie z.B. einem Schubkasten koppelbares Laufteil 3.

Beim Ausführungsbeispiel nach den Figuren 1 bis 4 ist die Führungsschiene 2 in ihrem vorderen Endbereich über einen Montagewinkel 4 an einer Seitenwand eines Möbelkorpus festlegbar. Wie insbesondere Figur 4 deutlich macht, ist der Montagewinkel 4 mit einer lotrecht zur Befestigungsebene des Montagewinkels 4 verlaufenden Zunge 4a versehen, die in eine entsprechend geformte, im Querschnitt etwa C-förmige Nut 5a einer Endkappe 5 eingreift, welche ihrerseits auf das vordere Ende der Führungsschiene 2 aufgeschoben ist.

Die Führungsschiene 2, welche einen im Wesentlichen rechteckigen Querschnitt aufweist, ist im Bereich ihrer beiden Seitenflanken 2a im vorderen Endbereich mit Rastausnehmungen 2b ausgestattet, in welche (nicht dargestellte) Rastvorsprünge an den korrespondierenden Innenflanken der Endkappe 5 eingreifen können, so dass die Endkappe 5 verschiebesicher auf der Führungsschiene 2 fixiert ist.

Die Endkappe 5 ist, was ebenso Figur 4 sehr deutlich zeigt, mit zwei Auslegern 5b ausgestattet, die mit Lagerschlitzen 5c für die Lagerzapfen 6a einer eine Laufrolle 7 tragenden Achse 6 vorgesehen sind. Der Durchmesser der Laufrolle 7 und die Tiefe der Lagerschlitze 5c sind derart aufeinander abgestimmt, dass die Laufrolle 7 über die Oberfläche der Endkappe 5 hinaus geringfügig vorsteht.

Das Laufteil 3, dessen Länge nur einen Bruchteil der Länge der Führungsschiene 2 beträgt, ist dazu bestimmt, ausschließlich im hinteren Endbereich eines Möbelauszugsteiles wie beispielsweise eines Schubkasten mit diesem gekoppelt zu werden. Zu diesem Zweck ist das Laufteil 3 einerseits mit einem in Verschieberichtung verlaufenden Fanghaken 3a ausgestattet, der in eine rückwandseitige Öffnung eines Möbelauszugsteiles eingreifen kann und darüber hinaus weist das Laufteil 3 an einander gegenüberliegenden Seiten Haltezapfen 3b auf, die sich lotrecht nach oben erstrecken und von denen je nach Einbaulage der gesamten Möbelauszugsführung 1 (links- oder rechtsseitig eines Möbelkorpus) in eine Bohrung einer Seitenwand eines Möbelauszugsteiles eingreift. Durch den Fanghaken 3a und einen der Haltezapfen 3b ist somit ein Möbelauszugsteil wie beispielsweise ein Schubkasten sowohl in Verschieberichtung wie auch lotrecht zur Verschieberichtung gegenüber dem Laufteil 3 fixiert.

Das Laufteil 3 weist insgesamt einen rechteckigen Querschnitt und einen unterseitigen Längsschlitz 3c auf, wobei letzterer von zwei Längsstegen 3d begrenzt ist. Diese Längsstege 3d greifen in seitliche Längsnuten 2c der Führungsschiene 2 ein, so dass das Laufteil 3 insgesamt verdrehsicher auf der Führungsschiene 2 geführt und gegen Abheben von der Führungsschiene 2 gesichert ist.

Wie Figur 4 weiterhin deutlich macht, ist innerhalb des Laufteiles 3 eine Führungsrolle 8 gelagert, die auf der Oberseite der Führungsschiene 2 abrollt.

Rückseitig ist an der Führungsschiene 2 eine Kappe 9 aufgeschoben, die einen Befestigungsflansch 9a aufweist, um die Führungsschiene 2 über die Endkappe 9 an einer Rückwand eines Möbelkorpus festlegen zu können. Um eine spielfreie Festlegung der Endkappe 9 gegenüber der Führungsschiene 2 gewährleisten zu können, kann diese wiederum auch in ihrem hinteren Endbereich mit Rastausnehmungen 2b versehen sein, in welche entsprechende Rastvorsprünge an den entsprechenden Innenflanken der Kappe 9 eingreifen können.

Ein Möbelauszugsteil ist in seinem hinteren Endbereich mit dem Laufteil 3 gekoppelt, wie vorstehend beschrieben. Im Übrigen ist das Möbelauszugsteil bodenseitig auf der im vorderen Endbereich der Führungsschiene 2 angeordneten Laufrolle 7 bodenseitig abgestützt. Das Laufteil 3 ersetzt insgesamt eine für vergleichbare Möbelauszugsführungen bislang zum Einsatz kommende Laufschiene, deren Länge etwa der Länge der Führungsschiene 2 entsprach.

Hieraus ergibt sich eine erhebliche Materialeinsparung und somit eine beträchtliche Verbilligung bei der Herstellung einer Möbelauszugsführung 1.

Das Laufteil 3 ist bevorzugt als einstückiges Kunststoffspritzgussteil hergestellt, so dass trotz der relativ komplizierten Form mit den vielen Funktionen eine preiswerte Fertigung des Laufteiles 3 möglich ist.

Auch die Endkappe 5 im vorderen Bereich der Führungsschiene 2 wie die Kappe 9 im hinteren Endbereich der Führungsschiene 2 sind bevorzugt als Kunststoffspritzgussteile ausgebildet.

Der Montagewinkel 4 ist hingegen aus Stabilitätsgründen vorzugsweise aus Metall hergestellt.

Abweichend vom dargestellten Ausführungsbeispiel kann die Laufrolle 7 im vorderen Endbereich der Führungsschiene 2 auch durch Gleitstücke ersetzt werden, wichtig ist hier zunächst einmal nur, dass sich eine stabile Abstützeinrichtung für ein Möbelauszugsteil in seinem bodenseitigen Bereich ergibt. Ebenso ist es denkbar, die Abstützeinrichtung, gleich ob in Form einer Laufrolle 7 oder eines Gleitstückes oder dergleichen, höhenverstellbar auszubilden, um eine exakte horizontale Ausrichtung eines Möbelauszugsteiles zu ermöglichen.

Die Länge des Laufteiles 3 ist, was die Figuren 1 bis 4 deutlich machen, kürzer als die Hälfte der Länge der Führungsschiene 2, bevorzugt ist eine Ausführung, bei der die Länge des Laufteiles 3 etwa einem Viertel der Länge der Führungsschiene 2 oder weniger als ein Viertel der Führungsschiene 2 beträgt. Es wird deutlich, dass sich hier eine beträchtliche Materialeinsparung im Vergleich zu bislang verwendeten Laufschienen mit einer der Länge der Führungsschiene 2 entsprechenden Gesamtlänge ergibt.

In den Figuren 5 bis 9 ist ein Ausführungsbeispiel der Erfindung dargestellt, bei dem die Führungsschiene 2 sowohl in ihrem vorderen Endbereich wie auch in einem mittleren Bereich über Montagewinkel 4 an einer Seitenwand eines Möbelkorpus festlegbar ist. Dabei ist die Anordnung im vorderen Endbereich identisch mit der Anordnung gemäß dem Ausführungsbeispiel nach den Figuren 1 bis 4, so dass diesbezüglich auf eine Wiederholung verzichtet und auf das vorgenannte Ausführungsbeispiel verwiesen werden kann.

Der Montagewinkel 4 im mittleren Bereich der Führungsschiene 2 greift mit seiner Zunge 4a in ein Profilstück 50 mit einer C-förmigen Nut 5a entsprechend der Nut 5a am Endkappe 5 ein. Mit dem Profilstück 50 verbunden ist ein Kulissenstein 10, dessen Querschnitt dem Querschnitt der Führungsschiene 2 entspricht und es somit ermöglicht, in die Führungsschiene 2 eingeschoben zu werden. Das Profilstück 50 kann somit über den Kulissenstein 10 gemeinsam mit dem Montagewinkel 4 längs der Führungsschiene 2 verschoben und an jeder beliebigen Stelle an einer Seitenwand eines Möbelkorpus fixiert werden.

Das Laufteil 3 ist beim Ausführungsbeispiel nach den Figuren 5 bis 9 noch kürzer ausgeführt als beim vorher beschriebenen Ausführungsbeispiel, weist aber die gleichen Funktionen auf, d.h., auch das Laufteil 3, welches wiederum im hinteren Endbereich eines Möbelauszugsteiles mit diesem gekoppelt wird, ist mit einem Fanghaken 3a und mit lotrecht nach oben sich erstreckenden Zapfen 3b zur Fixierung eines Möbelauszugsteiles ausgestattet.

Im vorderen Endbereich erfolgt wiederum eine Abstützung eines Möbelauszugsteiles über die Laufrolle 7, so dass sich eine einwandfreie Abstützung und Führung eines Möbelauszugsteiles gegenüber der Führungsschiene 2 ergibt.

Die Besonderheit des Ausführungsbeispieles der Erfindung gemäß den Figuren 10 bis 13 besteht darin, dass die Führungsschiene 2 in ihrem hinteren Endbereich eine aufgeschobene Kappe 55 aufweist, die über Rastaussparungen 2b in der Führungsschiene 2 und entsprechende Rastvorsprünge an den entsprechenden Innenflanken der Kappe 55 endseitig auf der Führungsschiene 2 verrastet wird. Diese Kappe 55 ist analog der Endkappe 5 im vorderen Endbereich unterseitig mit einer etwa C-förmigen Nut 5a versehen, in die der Ausleger 4a des hinteren Montagewinkels 4 eingreifen kann. Somit dient die Kappe 55 beim Ausführungsbeispiel nach den Figuren 10 bis 13 sowohl dem sauberen hinteren Abschluss der Führungsschiene 2 wie auch dazu, die Führungsschiene 2 in ihrem hinteren Endbereich an einer Seitenwand eines Möbelkorpus festlegen zu können.

Das Laufteil 3 entspricht hinsichtlich seiner Gestaltung und Funktion wiederum dem Laufteil 3 des Ausführungsbeispieles nach den Figuren 1 bis 4. Das gleiche gilt für die im vorderen Endbereich festgelegte Endkappe 5, welche, wie schon weiter oben beschrieben, sowohl zur Festlegung der Führungsschiene 2 im vorderen Endbereich an einer Seitenwand eines Möbelkorpus wie auch zur Aufnahme einer bodenseitigen Abstützeinrichtung für ein Möbelauszugsteil, z.B. für eine Laufrolle 7, dient.

In Figur 14 ist ein Ausführungsbeispiel der Erfindung gezeigt, bei dem die Montagewinkel 4 als L-förmige Winkelstücke ausgebildet sind, wobei ein Schenkel wiederum zur Befestigung an einer Seitenwand eines Möbelkorpus und der andere, hier gegenüber lotrecht abgewinkelte Schenkel 4a jeweils in eine Nut 5a eines Profilstückes 50 eingreift, welches wie beim Ausführungsbeispiel nach den Figuren 5 bis 9 beschrieben, über einen Kulissenstein 10 in der Führungsschiene 2 gehalten ist.

Da die beiden Montagewinkel 4 somit längs der Führungsschiene 2 frei verschiebbar sind, besteht eine große Flexibilität bzw. Freiheit hinsichtlich der Anschraubposition der Montagewinkel 4 an einer Seitenwand eines Möbelkorpus.

Im rückseitigen Endbereich ist beim Ausführungsbeispiel nach Figur 14 die Führungsschiene 2 verschlossen durch einen Endstopfen 11 mit einem über die Außenkontur der Führungsschiene 2 hinaus vorstehenden Rand 11a, der als rückseitiger Endanschlag für das Laufteil 3 dient.

Bei einer Möbelauszugsführung 1 gemäß dem Ausführungsbeispiel nach Figur 14 kann die Führungsschiene 2 relativ zu den in das Innere der Führungsschiene 2 eingreifenden Kulissensteinen verschoben werden, sofern keine Maßnahmen ergriffen worden sind, um eine derartige Verschiebung zu vermeiden. Daraus ergibt sich, dass beim Ausführungsbeispiel nach Figur 14 ein Möbelauszugsteil zunächst über das Laufteil 3 bis zu dessen Anschlag an der Endkappe 5 gegenüber der Führungsschiene 2 verfahren werden kann. Anschließend kann das Laufteil gemeinsam mit der Führungsschiene 2 längs der Kulissensteine 10 in Auszugsrichtung weiter verschoben werden, so dass hier ein Vollauszug möglich ist.

Es ist aber auch denkbar, die Verschiebbarkeit der Führungsschiene 2 gegenüber zumindest einem Kulissenstein 10 zu blockieren, nachdem die gesamte Möbelauszugsführung 1 montiert ist. Eine derartige Blockierung kann z.B. durch partielles Verpressen der Führungsschiene 2 im Bereich eines der Kulissensteine 10 erfolgen. In diesem Falle wäre dann lediglich ein Teilauszug des Möbelauszugsteiles möglich.

In den Figuren 15 bis 17 ist gezeigt, dass eine erfindungsgemäße Möbelauszugsführung 1 auf einfache Art und Weise mit einer Zuhaltung ausgestattet werden kann.

So ist am hinteren Ende der Führungsschiene 2 eine zur Rückseite hin abfallende Zuhaltungsschräge 2d angeformt. Die Breite dieser Zuhaltungsschräge 2d ist etwas größer gewählt als die Breite der ansonsten auf der Oberseite der Führungsschiene 2 ablaufenden Führungsrolle 8, so dass diese Führungsrolle 8 bei nach hinten verschobenem Möbelauszugsteil in den Bereich der Zuhaltungsschräge 2d gelangt und entsprechend deren Neigungswinkel nach unten abgesenkt wird, wobei die Neigung der Zuhaltungsschräge 2d durchaus auch so gewählt werden kann, dass bei völlig nach hinten verschobenem Laufteil 3 dieses unmittelbar auf der Oberseite der Führungsschiene 2 aufliegt.

In jedem Falle ergibt sich insoweit eine Zuhaltung, als beim Herausziehen eines Möbelauszugsteiles aus einer Schließlage heraus zunächst der hintere Endbereich aus dem Wirkungsbereich der Zuhaltungsschräge 2d heraus angehoben werden muss. Sofern das Laufteil 3 auch noch auf der Oberseite der Führungsschiene 2 aufgelegen hat, muss zusätzlich eine gewisse Reibungskraft überwunden werden, um das Laufteil 3 wieder frei gegenüber der Führungsschiene 2 bewegen zu können.

Die Zuhaltung wird also vorrangig bestimmt durch die Kräfte, die erforderlich sind, um die Führungsrolle 8 aus der abgesenkten Position im Bereich der Zuhaltungsschräge 2d bis zur Oberseite der Führungsschiene 2 anzuheben. Durch Neigung kann die Zuhaltung weiter verstärkt werden.

Aus Gründen der Übersichtlichkeit ist in den Figuren 15 bis 17 der hintere Endstopfen 11, wie in Figur 14 gezeigt, nicht dargestellt, es ist aber klar, dass ein derartiger Endstopfen 11 benötigt wird, um den Verschiebeweg des Laufteiles 3 in Richtung des rückseitigen Endes der Führungsschiene 2 zu begrenzen.

Zuhaltungen, wie vorstehend beschrieben, können bei einer erfindungsgemäßen Möbelauszugsführung 1 immer dann verwirklicht werden, wenn im hinteren Endbereich der Führungsschiene 2 ein Endstopfen 11 Verwendung findet, der auch als Endanschlag für den Einschubweg eines Möbelauszugsteiles dienen kann Bezugszeichenliste
- 1: Möbelauszugsführung
- 2: Führungsschiene
- 2a: Seitenflanke
- 2b: Rastausnehmung
- 2c: Längsnut
- 2d: Zuhaltungsschräge
- 3: Laufteil
- 3a: Fanghaken
- 3b: Haltezapfen
- 3c: Längsschlitz
- 3d: Längssteg
- 4: Montagewinkel
- 4a: Zunge
- 5: Endkappe
- 5a: Nut
- 5b: Auslegern
- 5c: Lagerschlitz
- 6: Achse
- 7: Laufrolle
- 8: Führungsrolle
- 9: Endkappe
- 9a: Befestigungsflansch
- 10: Kulissenstein
- 11: Endstopfen
- 11a: Rand
- 50: Profilstück
- 55: Kappe

## Patentansprüche

1. Möbelauszugsführung (1) für ein Möbelauszugsteil wie z.B. einen Schubkasten, umfassend eine ortsfest an einer Seitenwand eines Möbelkorpus festlegbare Führungsschiene (2) und ein längs der Führungsschiene (2) verschiebbares und mit einem Möbelauszugsteil wie z.B. einem Schubkasten koppelbares Laufteil (3), wobei die Länge des Laufteiles (3), welches ausschließlich im hinteren Endbereich des Möbelauszugsteiles mit diesem koppelbar ist, einen Bruchteil der Länge der Führungsschiene beträgt und das im vorderen Endbereich der Führungsschiene (2) eine Abstützeinrichtung zur bodenseitigen Abstützung eines Möbelauszugsteiles angeordnet ist, **dadurch gekennzeichnet, dass** das Laufteil (3) in einem Abstand zu einem Fanghaken (3a) mit zwei Zapfen (3b) versehen ist, welche sich lotrecht zur Verschieberichtung nach oben erstrecken und von denen einer in eine Bohrung einer Seitenwand oder dergleichen eines Möbelauszugsteiles einführbar ist und das zur Festlegung der Führungsschiene (2) an einer Seitenwand eines Möbelkorpus Montagewinkel (4) mit sich lotrecht zur Befestigungsebene erstreckenden Ausleger (4a) vorgesehen sind, wobei die Ausleger (4a) in etwa C-förmige Nuten (5a) von mit der Führungsschiene (2) gekoppelten Endkappen (5, 55) oder Profilstücken (50) eingreifen.

2. Möbelauszugsführung nach Anspruch 1, **dadurch gekennzeichnet, dass** das Laufteil (3) kürzer ist als die Hälfte der Länge der Führungsschiene (2).

3. Möbelauszugsführung nach Anspruch 1 oder 2, **dadurch gekennzeichnet, dass** die Länge des Laufteiles (3) etwa ein Viertel der Länge der Führungsschiene (2) oder weniger als ein Viertel der Länge der Führungsschiene (2) beträgt.

4. Möbelauszugsführung nach einem der vorhergehenden Ansprüche, **dadurch gekennzeichnet, dass** die Führungsschiene (2) einen unrunden, vorzugsweise rechteckigen Querschnitt aufweist und dass das Laufteil (3) diesem Querschnitt angepasst und als ein die Führungsschiene (2) umgreifender Schlitten ausgebildet ist.

5. Möbelauszugsführung nach Anspruch 4, **dadurch gekennzeichnet, dass** der Schlitten gleitend oder unter Zwischenschaltung von Rollen (8), Wälzkörpern oder dergleichen auf der Führungsschiene (2) verschiebbar gelagert ist.

6. Möbelauszugsführung nach einem der vorhergehenden Ansprüche, **dadurch gekennzeichnet, dass** die Profilstücke (50) jeweils mit einem Kulissenstein (10) verbunden sind, der innerhalb der Führungsschiene (2) längs verschiebbar angeordnet ist.

7. Möbelauszugsführung nach einem der vorhergehenden Ansprüche, **dadurch gekennzeichnet, dass** die vordere Endkappe (5) zwei Ausleger (5b) mit Lagerschlitzen (5c) aufweist, in welche Lagerzapfen (6a) einer eine Abstützeinrichtung bildenden Laufrolle (7) tragenden Achse (6) einsetzbar sind.

8. Möbelauszugsführung nach einem der Ansprüche 1 bis 6, **dadurch gekennzeichnet, dass** im Bereich der vorderen Endkappe (5) eine vorzugsweise höhenverstellbare Abstützeinrichtung in Form eines Gleitstückes angeordnet ist.

9. Möbelauszugsführung nach einem der vorhergehenden Ansprüche, **dadurch gekennzeichnet, dass** auf das hintere Ende der Führungsschiene (2) eine Kappe (9) mit einem Anschraubflansch (9a) zur Festlegung der Kappe (9) und damit auch des hinteren Endes der Führungsschiene (2) an einer Rückwand eines Möbelkorpus aufgeschoben ist.

10. Möbelauszugsführung nach einem der vorhergehenden Ansprüche , **dadurch gekennzeichnet, dass** in das hintere Ende der Führungsschiene (2) ein Verschlussstopfen (11) mit einem die Außenkontur der Führungsschiene (2) überragenden Flansch (11a) eingesetzt ist, wobei der Flansch (11a) als Endanschlag für das Laufteil (3) dient.

11. Möbelauszugsführung nach einem der vorhergehenden Ansprüche, **dadurch gekennzeichnet, dass** das Laufteil (3) wie die Führungsschiene (2) einen vorzugsweise rechteckigen Querschnitt aufweist und bodenseitig mit einem durchgehenden Längsschlitz (3c) versehen ist, der beidseitig durch Längsstege (3d) begrenzt ist, die in Längsnuten (2c) der Führungsschiene (2) eingreifen oder die Führungsschiene (2) unterseitig untergreifen.

12. Möbelauszugsführung nach Anspruch 6, **dadurch gekennzeichnet, dass** die Führungsschiene (2) im Bereich zumindest eines Kulissensteines (10) nach Montage der Möbelauszugsführung (1) gegenüber dem besagten Kulissenstein (10) fixiert ist, beispielsweise durch verklemmen.

13. Möbelauszugsführung nach einem der vorhergehenden Ansprüche, **dadurch gekennzeichnet, dass** im hinteren Endbereich der Führungsschiene (2) eine zur Rückseite hin abfallende Zuhaltungsschräge (2d) angeformt ist, in welcher eine ansonsten auf der Oberseite der Führungsschiene (2) ablaufende und im Laufteil (3) gelagerte Führungsrolle (8) unter Absenkung des Laufteiles (3) einlaufen kann, sobald das Laufteil (3) bis in den hinteren Endbereich der Führungsschiene (2) verschoben ist.

## Claims

1. Furniture pull-out guide (1) for a furniture pull-out part, such as, for example, a drawer, comprising a guide rail (2) which can be fixed immovably to a side wall of a furniture carcass and a running part (3) which can be displaced along the guide rail (2) and can be coupled to a furniture pull-out part, such as, for example, a drawer, wherein the length of the running part (3), which part can be coupled exclusively in and to the rear end region of the furniture pull-out part, amounts to a fraction of the length of the guide rail, and wherein a support device for supporting the bottom of a furniture pull-out part is arranged in the front end region of the guide rail (2), **characterized in that** the running part (3) is provided, at a distance from a catch hook (3a), with two studs (3b) which extend upwardly perpendicular to the displacement direction and of which one can be inserted into a bore in a side wall or the like of a furniture pull-out part, and **in that**, to fix the guide rail (2) to a side wall of a furniture carcass, mounting brackets (4) having cantilevers (4a) extending perpendicular to the fastening plane are provided, wherein the cantilevers (4a) engage in approximately C-shaped grooves (5a) of end caps (5, 55) or profiled pieces (50) coupled to the guide rail (2).

2. Furniture pull-out guide according to Claim 1, **characterized in that** the running part (3) is shorter than half the length of the guide rail (2).

3. Furniture pull-out guide according to Claim 1 or 2, **characterized in that** the length of the running part (3) amounts to approximately a quarter of the length of the guide rail (2) or less than a quarter of the length of the guide rail (2).

4. Furniture pull-out part according to one of the preceding claims, **characterized in that** the guide rail (2) has a non-circular, preferably rectangular, cross section, and **in that** the running part (3) is adapted to this cross section and designed as a carriage engaging around the guide rail (2).

5. Furniture pull-out guide according to Claim 4, **characterized in that** the carriage is mounted so as to be able to slide or be displaced on the guide rail (2) with the interposition of rollers (8), rolling bodies or the like.

6. Furniture pull-out guide according to one of the preceding claims, **characterized in that** the profiled pieces (50) are each connected to a slide block (10) which is arranged in a longitudinally displaceable manner inside the guide rail (2).

7. Furniture pull-out guide according to one of the preceding claims, **characterized in that** the front end cap (5) has two cantilevers (5b) with bearing slots (5c) into which bearing journals (6a) of an axle (6) bearing a running roller (7) forming a support device can be inserted.

8. Furniture pull-out guide according to one of Claims 1 to 6, **characterized in that** a preferably height-adjustable support device in the form of a sliding piece is arranged in the region of the front end cap (5).

9. Furniture pull-out guide according to one of the preceding claims, **characterized in that** a cap (9) with a screw-on flange (9a) for fixing the cap (9) and hence also the rear end of the guide rail (2) to a rear wall of a furniture carcass is pushed onto the rear end of the guide rail (2).

10. Furniture pull-out guide according to one of the preceding claims, **characterized in that** a closure plug (11) having a flange (11a) projecting beyond the outer contour of the guide rail (2) is inserted into the rear end of the guide rail (2), wherein the flange (11a) serves as an end stop for the running part (3).

11. Furniture pull-out guide according to one of the preceding claims, **characterized in that** the running part (3) like the guide rail (2) has a preferably rectangular cross section and is provided at its bottom with a continuous longitudinal slot (3c) which is bounded on both sides by longitudinal webs (3d) which engage in longitudinal grooves (2c) of the guide rail (2) or engage around the bottom of the guide rail (2).

12. Furniture pull-out guide according to Claim 6, **characterized in that**, after mounting the furniture pull-out guide (1), the guide rail (2) is fixed, for example by clamping, in the region of at least one slide block (10) with respect to the said slide block (10).

13. Furniture pull-out guide according to one of the preceding claims, **characterized in that** a retaining bevel (2d) sloping down towards the rear side is integrally formed in the rear end region of the guide rail (2) and in which it is possible for there to run, with the lowering of the running part (3), a guide roller (8) which otherwise runs on the upper side of the guide rail (2) and is mounted in the running part (3), as soon as the running part (3) has been displaced right into the rear end region of the guide rail (2).

## Revendications

1. Guidage d'extraction de meuble (1) pour une partie d'extraction de meuble, telle qu'un tiroir, comportant un rail de guidage (2) pouvant être fixé de manière stationnaire sur une paroi latérale d'un corps de meuble, et une partie de roulement (3) pouvant coulisser le long du rail de guidage (2) et pouvant être couplée à une partie d'extraction de meuble, telle qu'un tiroir par exemple, sachant que la longueur de la partie de roulement (3), qui peut être couplée à la partie d'extraction de meuble exclusivement dans la zone d'extrémité arrière de cette dernière, comporte une fraction de longueur du rail de guidage, et qu'un système de soutien servant à soutenir côté fond une partie d'extraction de meuble est disposé dans la zone d'extrémité avant du rail de guidage (2), **caractérisé en ce que** la partie de roulement (3) est pourvue à une certaine distance par rapport à un crochet d'attache (3a) de deux tourillons (3b), qui s'étendent vers le haut de manière perpendiculaire par rapport à la direction de coulissement et dont un tourillon peut être introduit dans un alésage d'une paroi latérale ou similaire d'une partie d'extraction de meuble, et **en ce que** des angles de montage (4) dotés de bras (4a) s'étendant de manière perpendiculaire par rapport au plan de fixation sont prévus pour fixer le rail de guidage (2) au niveau d'une paroi latérale d'un corps de meuble, sachant que les bras (4a) viennent en prise dans des rainures (5a) approximativement en forme de C avec de caches d'extrémité (5, 55) ou de pièces profilées (50) couplés au rail de guidage (2).

2. Guidage d'extraction de meuble selon la revendication 1, **caractérisé en ce que** la partie de roulement (3) est plus courte que la moitié de la longueur du rail de guidage (2).

3. Guidage d'extraction de meuble selon la revendication 1 ou 2, **caractérisé en ce que** la longueur de la partie de roulement (3) correspond à environ un quart de la longueur du rail de guidage (2) ou moins d'un quart de la longueur du rail de guidage (2).

4. Guidage d'extraction de meuble selon l'une quelconque des revendications précédentes, **caractérisé en ce que** le rail de guidage (2) présente une section transversale non arrondie, de préférence rectangulaire, et **en ce que** la partie de roulement (3) est adaptée à ladite section transversale et est réalisée comme un chariot accrochant le rail de guidage (2).

5. Guidage d'extraction de meuble selon la revendication 4, **caractérisé en ce que** le chariot est logé de manière à glisser ou de manière à pouvoir être coulissé sur le rail de guidage (2) en intercalant des galets (8), des corps de roulement ou similaires.

6. Guidage d'extraction de meuble selon l'une quelconque des revendications précédentes, **caractérisé en ce que** les pièces profilées (50) sont reliées respectivement à un coulisseau (10) qui est disposé de manière à pouvoir être coulissé longitudinalement à l'intérieur du rail de guidage (2).

7. Guidage d'extraction de meuble selon l'une quelconque des revendications précédentes, **caractérisé en ce que** le cache d'extrémité avant (5) présente deux bras (5b) dotés de fentes de support (5c), dans lesquelles peuvent être insérés des tourillons de support (6a) d'un axe (6) portant un galet de roulement (7) et formant un système de soutien.

8. Guidage d'extraction de meuble selon l'une quelconque des revendications 1 à 6, **caractérisé en ce qu'**un système de soutien de préférence réglable en hauteur sous la forme d'une pièce de glissement est disposé dans la zone du cache d'extrémité avant (5).

9. Guidage d'extraction de meuble selon l'une quelconque des revendications précédentes, **caractérisé en ce qu'**un cache (9) doté d'une bride à visser (9a) servant à fixer le cache (9) et ainsi également l'extrémité arrière du rail de guidage (2) sur une paroi arrière d'un corps de meuble est enfiché sur l'extrémité arrière du rail de guidage (2).

10. Guidage d'extraction de meuble selon l'une quelconque des revendications précédentes, **caractérisé en ce qu'**un bouchon de fermeture (11) doté d'une bride (11a) dépassant le contour extérieur du rail de guidage (2) est inséré dans l'extrémité arrière du rail de guidage (2), sachant que la bride (11a) fait office de butée d'extrémité pour la partie de roulement (3).

11. Guidage d'extraction de meuble selon l'une quelconque des revendications précédentes, **caractérisé en ce que** la partie de roulement (3) tout comme le rail de guidage (2) présentent une section transversale de préférence rectangulaire et sont pourvus côté fond d'une fente longitudinale (3c) traversante, laquelle est délimitée des deux côtés par des entretoises longitudinales (3d) qui viennent en prise avec des rainures longitudinales (2c) du rail de guidage (2) ou qui viennent en prise par le dessous avec le rail de guidage (2).

12. Guidage d'extraction de meuble selon la revendication 6, **caractérisé en ce que** le rail de guidage (2) est fixé dans la zone au moins d'un coulisseau (10) après le montage du guidage d'extraction de meuble (1) par rapport audit coulisseau (10), par exemple par serrage.

13. Guidage d'extraction de meuble selon l'une quelconque des revendications précédentes, **caractérisé en ce qu'**un biseau d'arrêt (2d) chutant en direction du côté arrière est formé dans la zone d'extrémité arrière du rail de guidage (2), dans lequel un galet de guidage (8) roulant autrement sur le côté supérieur du rail de guidage (2) et logé dans la partie de roulement (3) peut arriver à rouler en abaissant la partie de roulement (3) dès lors que la partie de roulement (3) est déplacée jusque dans la zone d'extrémité arrière du rail de guidage (2).
